# EUROPÄISCHE PATENTSCHRIFT

(11) **EP 1 525 597 B1**
(45) Veröffentlichungstag und Bekanntmachung des Hinweises auf die Patenterteilung: **31.05.2006**
(21) Anmeldenummer: 03783933.9
(22) Anmeldetag: 30.07.2003
(51) Int. Cl.: H01H 9/18

(54) **BELEUCHTBARES WERKSTÜCK**
ILLUMINABLE PRODUCTION PART
PIECE POUVANT ETRE ECLAIREE

(30) Priorität: 01.08.2002 DE 10235150
(43) Veröffentlichungstag der Anmeldung: 27.04.2005
(73) Patentinhaber: Marquardt GmbH, 78604 Rietheim-Weilheim (DE)
(72) Erfinder: VILLING, Gerd, 78592 Egesheim (DE)
(74) Vertreter: Otten, Herbert
(86) Internationale Anmeldenummer: PCT/DE2003/002539
(87) Internationale Veröffentlichungsnummer: WO 2004/015731

(56) Entgegenhaltungen:
- EP-A- 1 107 268
- US-A- 4 683 359

## Beschreibung

Die Erfindung betrifft ein beleuchtbares Werkstück nach dem Oberbegriff des Patentanspruchs 1 sowie ein Verfahren zur Herstellung eines solchen Werkstücks nach dem Oberbegriff des Patentanspruchs 5.

In Kraftfahrzeugen werden Bedienschalter, vor allem in Form von Bedienfeldern im Armaturenbrett, in der Mittelkonsole oder in der Autotüre, eingesetzt. Diese Schalter können beleuchtbar ausgebildet sein, wobei das Betätigungsorgan für den elektrischen Schalter dann ein Beispiel für ein derartiges beleuchtbares Werkstück darstellt.

Bekannt ist ein beleuchtbares Betätigungsorgan für einen elektrischen Schalter mit einer auf der Oberfläche angeordneten Sichtfläche, bei der es sich um ein Funktionssymbol, eine Funktionsanzeige o. dgl. handeln kann. Mit Hilfe des Funktionssymbols wird dem Benutzer die jeweilige durch den Schalter zu bedienende Funktion dargestellt. Gleichzeitig kann das Funktionssymbol als eine Art von Suchbeleuchtung dienen, damit der Benutzer den elektrischen Schalter auch bei Dunkelheit findet und bedienen kann. Die Funktionsanzeige dient dazu, dem Benutzer den Zustand der zu bedienenden Funktion zu visualisieren. Das Betätigungsorgan kann auch mehrere, einander benachbart angeordnete Bereiche mit jeweils einer Sichtfläche aufweisen, beispielsweise sowohl einen Bereich mit einem Funktionssymbol als auch einen Bereich mit einer Funktionsanzeige, wobei diese Bereiche unabhängig voneinander beleuchtbar ausgestaltet sind. Der beleuchtbare Bereich besteht zumindest an der Sichtfläche aus einem für sichtbares Licht wenigstens teilweise transparenten Werkstoff. Gegebenenfalls kann die Oberfläche dieses Bereichs mittels einer für sichtbares Licht im wesentlichen nichttransparenten Beschichtung, wie eines Lackes, derart versehen sein, daß lediglich die Sichtfläche freigelassen ist.

Es hat sich nun herausgestellt, daß das Licht für die Beleuchtung der jeweiligen Sichtfläche aufgrund der Transmission innerhalb des Werkstoffes, selbst bei einem geringen Transmissionsgrad von lediglich 2 bis 4 %, von dem einen beleuchtbaren Bereich in den anderen beleuchtbaren Bereich überstrahlen kann. Diese Überstrahlung von Licht macht sich vor allem dann negativ bemerkbar, wenn nur die Beleuchtung für den einen Bereich eingeschaltet und für den anderen Bereich ausgeschaltet ist. Ebenso störend ist eine Oberstrahlung, wenn die beleuchtbaren Bereiche mit unterschiedlichen Farben ausgeleuchtet werden.

Aus der US 4 683 359 A ist ein beleuchtbares Betätigungsorgan für eine Schalteranordnung bekannt, bei dem die Überstrahlung zwischen zwei getrennt beleuchtbaren Bereichen verhindert werden soll. Hierzu trennt am Betätigungsorgan ein schwarzes Rahmenteil den einen beleuchtbaren Bereich, der aus einer Grafikanzeige auf einem glasklarem Innenteil besteht, von dem anderen beleuchtbaren Bereich, der aus einem als Funktionsanzeige dienenden Fenster besteht. Nähere Hinweise zur Herstellung eines solchen Betätigungsorgans sind in dieser Druckschrift nicht gegeben.

Der Erfindung liegt die Aufgabe zugrunde, das beleuchtbare Werkstück, bei dem es sich insbesondere um das Betätigungsorgan eines elektrischen Schalters handelt, und bei dem die Oberstrahlung von Licht in den einander benachbarten beleüchtbaren Bereichen weitgehend gedämpft ist, weiter auszugestalten. Insbesondere soll die überstrahlung für den Benutzer nicht sichtbar sein.

Diese Aufgabe wird bei einem gattungsgemäßen beleuchtbaren Werkstück, bei dem es sich insbesondere um das Betätigungsorgan eines elektrischen Schalters handelt, durch die kennzeichnenden Merkmale des Anspruchs 1 gelöst. Ein Verfahren zur Herstellung eines solchen beleuchtbaren Werkstücks ist durch die Merkmale des Anspruchs 5 gegeben.

Beim erfindungsgemäßen Betätigungsorgan beziehungsweise einem sonstigen, entsprechend der Erfindung ausgebildeten Werkstück ist wenigstens der eine beleuchtbare Bereich von einem für sichtbares Licht im wesentlichen nichttransparenten Werkstoff umgeben. Dieser weitere Bereich aus im wesentlichen nichttransparenten Werkstoff grenzt die beiden einander benachbarten beleuchtbaren Bereiche weitgehend voneinander ab. Durch diesen weiteren Bereich ist somit eine Überstrahlung von Licht zwischen den beiden beleuchtbaren Bereichen wirksam verhindert. Der für sichtbares Licht im wesentlichen nichttransparente Werkstoff für den weiteren Bereich ist in einer Art von Koinjektionsverfahren im wesentlichen gleichzeitig mit dem Werkstoff für den einen beleuchtbaren Bereich in ein Werkzeug eingespritzt. Dadurch ist eine stoffschlüssige Verbindung zwischen dem weiteren Bereich und dem beleuchtbaren Bereich gegeben. Weitere Ausgestaltungen der Erfindung sind Gegenstand der Unteransprüche.

Soll der eine beleuchtbare Bereich als Funktionsanzeige für die Funktionsbeleuchtung des Betätigungsorgans dienen, so bietet sich eine Ausgestaltung des Bereichs in der Form einer Linse an, womit dem Benutzer der jeweilige Zustand des Schalters besonders deutlich visualisiert werden kann. Hierzu besteht dieser beleuchtbare Bereich aus einem glasklaren Werkstoff. Beispielsweise kann es sich um einen glasklaren Kunststoffhandeln.

Soll der andere beleuchtbare Bereich ein Funktionssymbol zur Suchbeleuchtung für das Betätigungsorgan enthalten, so bietet sich die Verwendung eines opaken Werkstoffes für das Funktionssymbol an. Beispielsweise kann dieses aus einem milchigen Kunststoffbestehen. Der Einfachheit halber kann der gesamte beleuchtbare Bereich aus dem opaken Werkstoff hergestellt und mit einem undurchsichtigen Lack beschichtet sein. Die Sichtfläche für das Funktionssymbol ist in der Beschichtung entsprechend freigelassen oder ausgespart. Selbstverständlich kann in einfacher Art und Weise die Oberfläche des beleuchtbaren Bereiches vollflächig mit Lack beschichtet sowie die Sichtfläche fur das Funktionssymbol anschließend durch thermische Bearbeitung des Lackes, beispielsweise mittels Laserstrahlen, hergestellt werden.

Um eine starke Dämpfung des überstrahlten Lichtes zu erzielen, bietet es sich an, einen dunkel eingefärbten Werkstoff als im wesentlichen nichttransparenten Werkstoff für den weiteren Bereich zu verwenden. Beispielsweise kann es sich dabei um einen dunklen Kunststoff handeln. Zur Vermeidung eines Verfließens des dunklen Werkstoffs in den beleuchtbaren Bereich bei Herstellung des weiteren Bereichs ist es zweckmäßig, die Abgrenzung von dem im wesentlichen nichttransparenten Werkstoff des weiteren Bereichs zum wenigstens teilweise transparenten Werkstoff des benachbarten beleuchtbaren Bereiches in der Art einer Kante auszugestalten. Die Kante wirkt dann bei der Herstellung des weiteren Bereichs als eine Sperrnaht, die das Fließen des dunklen Werkstoffs in den beleuchtbaren Bereich scharf begrenzt. Durch diese Maßnahme wird eine unbeabsichtigte Dämpfung des im jeweiligen beleuchtbaren Bereich zur Ausleuchtung der Sichtfläche verwendeten Lichts durch dunkle Werkstoffanteile vermieden.

Die Herstellung eines aus Kunststoffbestehenden erfindungsgemäßen Betätigungsorgans beziehungsweise eines sonstigen Werkstücks erfolgt bevorzugterweise mittels Spritzgießen des Kunststoffs in ein entsprechendes Werkzeug. Zunächst wird dabei ein Kunststoff, bei dem es sich insbesondere um einen glasklaren Kunststoffhandelt, für den einen beleuchtbaren Bereich in das Werkzeug eingespritzt. Anschließend wird in einer Art von Koinjektionsverfahren der dunkle Kunststoff zum Umspritzen des einen beleuchtbaren Bereichs im wesentlichen gleichzeitig mit dem Kunststoff, bei dem es sich insbesondere um einen milchigen Kunststoff handelt, für den anderen beleuchtbaren Bereich in das Werkzeug eingespritzt. Man erzielt mit Hilfe dieser Vorgehensweise eine qualitativ hochwertige stoffschlüssige Verbindung zwischen dem weiteren Bereich und den beleuchtbaren Bereichen. Zur definierten Abgrenzung zwischen dem weiteren Bereich und dem beleuchtbaren Bereich kann eine Fließbegrenzung für die beiden im Koinjektionsverfahren eingespritzten Kunststoffe im Werkzeug angeordnet sein, so daß ein unerwünschtes Verfließen des dunklen Kunststoffs in den beleuchtbaren Bereich ausgeschlossen ist

Als Werkzeug für die Herstellung des erfindungsgemäßen Betätigungsorgans beziehungsweise eines sonstigen Werkstücks wird zweckmäßigerweise eine Art von Drei-Komponenten-Naß-in-Naß-Werkzeug verwendet. Bei einem solchen Werkzeug werden drei voneinander unterscheidbare Kunststoffe derart gleichzeitig in das Werkzeug eingespritzt, daß die Kunststoffe noch nicht vollständig abgekühlt sind. Dadurch verbinden sich die drei Kunststoffe in den einander jeweils benachbarten Bereichen beim Einspritzen miteinander stoffschlüssig. Obwohl das Betätigungsorgan beziehungsweise das Werkstück aus mehreren Komponenten besteht, ist dieses dann im wesentlichen einstückig und besitzt für den Benutzer ein homogenes Aussehen.

Die mit der Erfindung erzielten Vorteile bestehen insbesondere darin, daß eine unerwünschte Überstrahlung des Lichtes von dem einen beleuchtbaren Bereich in den anderen beleuchtbaren Bereich vermieden wird. Zumindest wird eine derartige Überstrahlung auf ein für den Benutzer nicht mehr feststellbares Maß verringert. Insbesondere kann bei einem Betätigungsorgan für einen elektrischen Schalter die Überstrahlung zwischen der Such- und der Funktionsbeleuchtung ausgeschlossen werden. Vor allem bei einem im Kraftfahrzeug eingesetzten erfindungsgemäßen Schalter wird somit auch die Bediensicherheit für den Benutzer gesteigert. Dennoch ist das erfindungsgemäße Betätigungsorgan beziehungsweise Werkstück in einfacher Art und Weise sowie kostengünstig herzustellen.

Ausführungsbeispiele der Erfindung sind in den Zeichnungen dargestellt und werden im folgenden näher beschrieben. Es zeigen
- Fig. 1: einen Ausschnitt aus einem mehrere elektrische Schalter enthaltenden Bedienfeld für ein Kraftfahrzeug,
- Fig. 2: einen Schnitt entlang der Linie 2-2 in Fig. 1,
- Fig. 3: einen Schnitt entlang der Linie 3-3 in Fig. 1,
- Fig. 4: das Betätigungsorgan im Schnitt entlang der Linie 4-4 in Fig. 1,
- Fig.: 5 das Betätigungsorgan von der Unterseite, gemäß Richtung V in Fig. 4 gesehen,
- Fig. 6: schematisch, in perspektivischer Ansicht die Herstellung des Betätigungsorgans und
- Fig. 7: einen elektrischen Schalter in perspektivischer Ansicht gemäß einem weiteren Ausführungsbeispiel.

In Fig. 1 ist ein Bedienfeld 1 für ein Kraftfahrzeug näher zu sehen, das beispielsweise in der Armaturentafel, in der Mittelkonsole, in der Autotüre o. dgl. im Kraftfahrzeug angeordnet ist. Das Bedienfeld 1 besitzt ein Gehäuse 2, in dem sich mehrere beleuchtbare elektrische Schalter 3 befinden. Die Schalter 3 dienen beispielsweise zum Ein- und Ausschalten der Sitzheizung, -kühlung sowie -belüftung, der Heckscheibenheizung, des Gebläses o. dgl. Funktionen im Kraftfahrzeug. Exemplarisch soll der links angeordnete Schalter 3 näher betrachtet werden.

Wie in Fig. 2 zu sehen ist, besitzt der Schalter 3 modulartige Schaltelemente 14, die im Gehäuse 2 auf einer Leiterplatte 15 befestigt sind. An der Oberseite des Gehäuses 2 befindet sich ein Betätigungsorgan 5 für den Schalter 3. Das Betätigungsorgan 5 ist vorliegend in der Art einer Wippe ausgebildet und mittels in Fig. 3 angedeuteter Lagerzapfen 4 bewegbar, um die Schaltelemente 14 bei manueller Bewegung des Betätigungsorgans 5 durch den Benutzer zu schalten. Weiter ist das Betätigungsorgan 5 mittels im Gehäuse 2 angeordneter Leuchtmittel 16 von innen beleuchtbar. Bei dem gemäß der Erfindung ausgebildeten beleuchtbaren Werkstück handelt es sich somit um das Betätigungsorgan 5 für den elektrischen Schalter 3, das nachfolgend näher erläutert wird.

An der benutzerseitigen Oberfläche 6 des Betätigungsorgans 5 befindet sich ein in Fig. 1 gezeigtes Funktionssymbol 7, 7', das die durch den Schalter 3 auszulösende Funktion graphisch darstellt, also vorliegend die Sitzheizung sowie Sitzkühlung beziehungsweise auch die Sitzbelüflung symbolisiert. Das Funktionssysmbol 7, 7' dient als Suchbeleuchtung für den Benutzer. Weiter befindet sich auf der Oberfläche 6 des Betätigungsorgans 5 noch eine Funktionsanzeige 8, die als Funktionsbeleuchtung dem Benutzer anzeigt, daß die Sitzheizung und/oder die Sitzbelüftung eingeschaltet ist. Das Funktionssymbol 7, 7' und die Funktionsanzeige 8 befinden sich als Sichtflächen auf zwei zueinander benachbart angeordneten Bereichen 10, 11 der Oberfläche 6, die unabhängig voneinander und somit separat beleuchtbar sind.

Der beleuchtbare Bereich 10, 11 besteht zumindest an der Sichtfläche aus einem für sichtbares Licht wenigstens teilweise transparenten und damit durchsichtigen Werkstoff. Die Oberfläche des beleuchtbaren Bereichs 10 ist, wie anhand von Fig. 4 angedeutet ist, mittels einer für sichtbares Licht im wesentlichen nichttransparenten und damit undurchsichtigen Beschichtung 9, bei der es sich beispielsweise um einen Lack handeln kann, derart versehen, daß lediglich die Sichtfläche für das Funktionssymbol 7,7' freigelassen ist. Wenigstens der eine beleuchtbare Bereich, und zwar vorliegend der Bereich 11, ist von einem in Fig. 5 sichtbaren weiteren Bereich 12, der aus für sichtbares Licht im wesentlichen nichttransparenten und somit undurchsichtigen Werkstoff besteht, so umgeben, daß die beiden einander benachbarten beleuchtbaren Bereiche 10,11 durch den im wesentlichen nichttransparenten Werkstoff voneinander abgegrenzt sind. Dadurch wird wirksam eine gegenseitige Beeinflussung der Beleuchtung von Funktionssymbol 7, 7' und Funktionsanzeige 8 vermieden.

Weiterbildungen und verschiedene Ausgestaltungen des Betätigungsorgans 5 sind nachfolgend näher erläutert.

Der beleuchtbare Bereich 11 besteht aus einem glasklaren Werkstoff, und zwar insbesondere aus glasklarem Kunststoff. Beispielsweise kann es sich bei dem Kunststoff um glasklares Makrolon handeln. Der beleuchtbare Bereich 11 ist in der Form einer optischen Linse ausgestaltet. Wie der Fig. 4 oder 5 entnommen werden kann, sind mehrere solcher Linsen, und zwar vorliegend vier Linsen entsprechend dem Bereich 11 vom undurchsichtigen weiteren Bereich 12 eingefaßt. Der gesamte Bereich 11 stellt somit die beleuchtbare Sichtfläche für die Funktionsanzeige 8 dar, wobei aufgrund der Linsenform des Bereichs 11 die Funktionsanzeige 8 besonders deutlich für den Benutzer sichtbar ist.

Der andere beleuchtbare Bereich 10 besteht aus einem opaken Werkstoff, und zwar insbesondere aus einem milchigen Kunststoff. Beispielsweise kann es sich bei dem Kunststoff um weiß oder hellgrau eingefärbtes Makrolon handeln. Der beleuchtbare Bereich 10 ist mit einem undurchsichtigen Lack 9, beispielsweise in schwarzer, silberner o. dgl. Farbe, beschichtet. Allerdings ist dabei die Sichtfläche entsprechend dem Funktionssymbol 7, 7' freigelassen, um so den Lichtdurchtritt für die Ausleuchtung des Funktionssymbols 7, 7' durch den opaken Werkstoff zu ermöglichen. In an sich bekannter Weise kann hierzu zunächst die Oberfläche des beleuchtbaren Bereiches 10 vollflächig mit Lack 9 beschichtet werden. Anschließend wird dann die Sichtfläche für das Funktionssymbol 7, 7' durch entsprechende thermische Bearbeitung des Lackes 9 mittels Laserstrahlen hergestellt.

Der im wesentlichen nichttransparente Werkstoff im Bereich 12, der zur Abgrenzung der beiden Bereiche 10 und 11 dient, besteht aus einem dunkel eingefärbten Werkstoff, und zwar insbesondere aus einem dunklen Kunststoff. Beispielsweise kann es sich bei dem Kunststoff um schwarz eingefärbtes Makrolon handeln. Um eine definierte Abgrenzung zwischen dem benachbarten beleuchtbaren Bereich 10 bzw. 11 sowie dem weiteren Bereich 12, also zwischen dem wenigstens teilweise transparenten Werkstoff und dem im wesentlichen nichttransparenten Werkstoff zu erhalten, bietet es sich an, diese Abgrenzung in der Art einer Kante auszugestalten, wie anhand von Fig. 5 zu erkennen ist. Die Kante dient somit als Fließbegrenzung 13 oder auch als Spermaht für den dunklen Kunststoff, um ein "Ausfransen" oder "Verfließen" des dunklen Kunststoffs in den milchigen Kunststoff zu vermeiden. Die Kante gewährleistet folglich klar definierte Bereiche 10 bzw. 11 und 12, so daß keine für den Benutzer sichtbaren Helligkeitsunterschiede in der Ausleuchtung der Funktionssymbole 7, 7' auftreten.

Zur Herstellung des erfindungsgemäßen Betätigungsorgans 5 bietet sich nun das nachfolgend beschriebene Verfahren an, das schematisch in Fig. 6 gezeigt ist.

Das Betätigungsorgan 5 besteht aus Kunststoff, so daß dieses mittels Spritzgießen des Kunststoffs in ein nicht weiter gezeigtes Werkzeug hergestellt wird. Hierzu wird zunächst der insbesondere glasklare Kunststoff 17 für den einen beleuchtbaren Bereich 11 in das Werkzeug eingespritzt. Anschließend wird in einer Art von Koinjektionsverfahren der insbesondere dunkle Kunststoff 18 zum Umspritzen des einen beleuchtbaren Bereichs 11 durch den weiteren Bereich 12 im wesentlichen gleichzeitig mit dem insbesondere milchigen Kunststoff 19 für den anderen beleuchtbaren Bereich 10 in das Werkzeug eingespritzt Im wesentlichen gleichzeitig beim Koinjektionsverfahren bedeutet dabei, daß der milchige Kunststoff 19 ca. 0,6 bis 0,7 sec nach dem dunklen Kunststoff 18 eingespritzt wird, um eine gute stoffschlüssige Verbindung zwischen dem dunklen Kunststoff 18 und dem milchigen Kunststoff 19 zu gewährleisten. Wie bereits erwähnt, ist dabei eine in Fig. 5 sichtbare Fließbegrenzung 13 für diese beiden im Koinjektionsverfahren eingespritzten Kunststoffe 18, 19 im Werkzeug angeordnet

Bei dem Werkzeug für die Herstellung des Betätigungsorgans 5 handelt es sich um eine Art von Drei-Komponenten-Naß-in-Naß-Werkzeug. Bei einem solchen Werkzeug werden die drei voneinander unterscheidbaren Kunststoffe 17, 18, 19 für die Bereiche 10,11,12 gleichzeitig in das Werkzeug eingespritzt. Das Einspritzen erfolgt dabei so, daß die Kunststoffe 17, 18, 19 noch nicht vollständig abgekühlt sind. Dadurch verbinden sich die drei Kunststoffe 17, 18, 19 an den einander jeweils benachbarten und angrenzenden Bereichen beim Einspritzen miteinander stoffschlüssig.

Entsprechend dem beschriebenen Ausführungsbeispiel befindet sich das Betätigungsorgan 5 in einem Kraftfahrzeug-Bedienfeld. Selbstverständlich kann ein solches Betätigungsorgan 5 auch bei einem einzelnen elektrischen Schalter 20 eingesetzt werden, wie in Fig. 7 zu sehen ist. Der Schalter 20 besitzt ein Schaltergehäuse 21, an dessen Unterseite elektrische Anschlüsse 22 herausragen. Die elektrischen Anschlüsse 22 stellen die elektrische Verbindung zu einem im Schaltergehäuse 21 befindlichen, nicht weiter gezeigten Kontaktsystem her, das mittels des an Lagerzapfen 4 schwenkbaren Betätigungsorgans 5 vom Benutzer geschaltet wird.

An der benutzerseitigen Oberfläche 6 des Betätigungsorgans 5 befindet sich wiederum ein Funktionssymbol 7 sowie eine Funktionsanzeige 8. Das Funktionssymbol 7 und die Funktionsanzeige 8, die von einem Leuchtmittel 16 beleuchtbar sind, sind an zwei benachbarten Bereichen 10, 11 angeordnet. Die beiden Bereiche 10,11 sind durch den gestrichelt angedeuteten weiteren Bereich 12, der aus undurchsichtigem Werkstoff besteht, in der erfindungsgemäßen Art und Weise voneinander abgegrenzt, womit eine gegenseitige Beeinflussung der jeweiligen Beleuchtung für das Funktionssymbol 7 und für die Funktionsanzeige 8 vermieden wird.

Die Erfindung ist nicht auf die beschriebenen und dargestellten Ausführungsbeispiele beschränkt. Sie umfaßt vielmehr auch alle fachmännischen Weiterbildungen im Rahmen der durch die Patentansprüche definierten Erfindung. So läßt sich die Erfindung nicht nur für Betätigungsorgane an elektrischen Schaltern einsetzen, sondern kann auch für sonstige beleuchtbare Werkstücke, wie für Funktionsanzeigen an Steuergeräten, Bedienelementen an Steuergeräten, Gehäuseteilen an Elektrogeräten o. dgl., Verwendung finden.

### Bezugszeichen-Liste:

- 1:: Bedienfeld
- 2:: Gehäuse (für Bedienfeld)
- 3:: elektrischer Schalter (im Bedienfeld)
- 4:: Lagerzapfen
- 5:: Betätigungsorgan
- 6:: (benutzerseitige) Oberfläche
- 7,7':: Funktionssymbol
- 8:: Funktionsanzeige
- 9:: Beschichtung / Lack
- 10,11:: (beleuchtbarer) Bereich (an Betätigungsorgan)
- 12:: (weiterer) Bereich (an Betätigungsorgan)
- 13:: Kante (Fließbegrenzung)
- 14:: Schaltelement
- 15:: Leiterplatte
- 16:: Leuchtmittel
- 17:: glasklarer Kunststoff
- 18:: dunkler Kunststoff
- 19:: milchiger Kunststoff
- 20:: (einzelner) elektrischer Schalter
- 21:: Schaltergehäuse
- 22:: elektrischer Anschluß

## Patentansprüche

1. Beleuchtbares Werkstück, insbesondere Betätigungsorgan (5) für einen elektrischen Schalter (3, 20), mit wenigstens zwei einander benachbart angeordneten, unabhängig voneinander beleuchtbaren sowie Sichtflächen enthaltenden Bereichen (10, 11), wie ein Funktionssymbol (7, 7'), eine Funktionsanzeige (8) o. dgl., wobei die beleuchtbaren Bereiche (10, 11) zumindest an der Sichtfläche aus einem für sichtbares Licht wenigstens teilweise transparenten Werkstoff bestehen, wobei wenigstens der eine beleuchtbare Bereich (11) von einem weiteren Bereich (12), bestehend aus für sichtbares Licht im wesentlichen nichttransparenten Werkstoff, umgeben ist, und wobei der andere beleuchtbare Bereich (10) mittels einer für sichtbares mittels einer für sichtbares Licht im wesentlichen nichttransparenten Beschichtung (9), wie eines Lackes, derart versehen ist, daß lediglich die Sichtfläche dieses Bereichs freigelassen ist, wobei die beiden einander benachbarten beleuchtbaren Bereiche (10, 11) durch den im wesentlichen nichttransparenten Werkstoff des weiteren Bereichs (12) voneinander abgegrenzt sind, **dadurch gekennzeichnet, daß** der für sichtbares Licht im wesentlichen nichttransparente Werkstoff für den weiteren Bereich (12) in einer Art von Koinjektionsverfahren im wesentlichen gleichzeitig mit dem Werkstoff für den anderen beleuchtbaren Bereich (10) in ein Werkzeug eingespritzt ist, derart daß eine stoffschlüssige Verbindung zwischen dem weiteren Bereich (12) und dem anderen beleuchtbaren Bereich (10) gegeben ist.

2. Beleuchtbares Werkstück nach Anspruch 1, **dadurch gekennzeichnet, daß** der eine beleuchtbare Bereich (11) aus einem glasklaren Werkstoff, beispielsweise aus glasklarem Kunststoff (17), besteht, wobei vorzugsweise der beleuchtbare Bereich (11) in der Form einer Linse, insbesondere für eine Funktionsanzeige (8), ausgestaltet ist.

3. Beleuchtbares Werkstück nach Anspruch 1 oder 2, **dadurch gekennzeichnet, daß** der andere beleuchtbare Bereich (10) aus einem opaken Werkstoff, beispielsweise aus einem milchigen Kunststoff (19) besteht, wobei vorzugsweise der beleuchtbare Bereich (10) mit einem undurchsichtigen Lack (9) derart beschichtet ist, daß eine Sichtfläche, insbesondere für ein Funktionssymbol (7, 7'), freigelassen ist, und wobei weiter vorzugsweise die Oberfläche (6) des beleuchtbaren Bereiches (10) vollflächig mit Lack (9) beschichtet sowie die Sichtfläche anschließend durch thermische Bearbeitung des Lackes (9) mit Laserstrahlen hergestellt ist.

4. Beleuchtbares Werkstück nach Anspruch 1, 2 oder 3, **dadurch gekennzeichnet, daß** der im wesentlichen nichttransparente Werkstoff aus einem dunklen werkstoff, beispielsweise aus einem dunkel eingefärbten Kunststoff (18), besteht, und daß vorzugsweise die Abgrenzung von dem im wesentlichen nichttransparenten Werkstoff des weiteren Bereiches (12) zum wenigstens teilweise transparenten Werkstoff des benachbarten beleuchtbaren Bereiches (10) in der Art einer kantenförmigen Fließbegrenzung (13) für den dunklen Werkstoff, ausgestaltet ist.

5. Verfahren zur Herstellung des Werkstücks nach Anspruch 1 mittels Spritzgießen von Kunststoff in ein Werkzeug, wobei
der für sichtbares Licht wenigstens teilweise transparente Werkstoff für den einen beleuchtbaren Bereich (11) aus glasklarem Kunststoff (17) besteht,
der für sichtbares Licht wenigstens teilweise transparente Werkstoff für den anderen beleuchtbaren Bereich (10) aus milchigen Kunststoff (19) besteht,
der für sichtbares Licht im wesentlichen nichttransparente Werkstoff aus einem dunkel eingefärbten Kunststoff (18) besteht,
**dadurch gekennzeichnet, daß** zunächst der insbesondere glasklare Kunststoff (17) für den einen beleuchtbaren Bereich (11) in das Werkzeug eingespritzt wird, und daß anschließend in einer Art von Koinjektionsverfahren der insbesondere dunkle Kunststoff (18) zum Umspritzen des einen beleuchtbaren Bereichs (11) im wesentlichen gleichzeitig mit dem insbesondere milchigen Kunststoff (19) fur den anderen beleuchtbaren Bereich (10) in das Werkzeug eingespritzt wird, wobei vorzugsweise eine Fließbegrenzung (13) für die beiden im Koinjektionsverfahren eingespritzten Kunststoffe (18,19) im Werkzeug angeordnet ist.

6. Verfahren nach Anspruch 5, **dadurch gekennzeichnet, daß** es sich bei dem Werkzeug um eine Art von Drei-Komponenten-Naß-in-Naß-Werkzeug handelt, bei dem drei voneinander unterscheidbare Kunststoffe (17, 18, 19) derart gleichzeitig in das Werkzeug eingespritzt werden, daß die Kunststoffe (17, 18, 19) noch nicht vollständig abgekühlt sind, wodurch sich die drei Kunststoffe (17, 18, 19) an den einander jeweils angrenzenden, benachbarten Bereichen (10,11,12) beim Einspritzen miteinander stoffschlüssig verbinden.

## Claims

1. Illuminable production part, in particular an actuating member (5) for an electric switch (3, 20), with at least two adjacently arranged areas (10, 11), which can be illuminated independently of one another and which contain visual surfaces, such as a function symbol (7, 7'), a function display (8) or the like, whereby the illuminable areas (10, 11) consist, at least on the visual surface, of a material that is at least partially transparent to visible light, and, whereby at least one illuminable area (11) is surrounded by a further area (12) made of a material that is essentially opaque to visible light, and whereby the other illuminable area (10) if necessary is provided with a coating (9), such as a paint, that is essentially opaque to visible light, so that only the visual surface of this area is exposed, whereby the two adjacent illuminable areas (10, 11) are delimited from one another by the essentially opaque material of the additional area (12), **characterised in that** the material that is essentially opaque to visible light for the additional area (12) is injected into a die in a kind of coinjection method essentially at the same time as the material for the other illuminable area (10), so that there is a material bond between the additional area (12) and the other illuminable area (10).

2. Illuminable production part according to claim 1, **characterised in that** one illuminable area (11) is made of a glass-clear material, for example a glass-clear plastic (17), whereby preferably the illuminable area (11) is designed to be in the form of a lens, in particular for a function display (8).

3. Illuminable production part according to claim 1 or 2, **characterised in that** the other illuminable area (10) is made from an opaque material, for example a milky plastic (19), whereby preferably the illuminable area (10) is coated with an opaque paint (9), so that a visual surface is exposed, in particular for a function symbol (7, 7'), and whereby also preferably the surface (6) of the illuminable area (10) is coated completely with paint (9) and the visual surface is then produced by the thermal processing of the paint (9) with laser beams.

4. Illuminable production part according to claim 1, 2 or 3, **characterised in that** the essentially opaque material is made from a dark material, for example a dark, coloured plastic (18), and **in that** preferably the delimitation from the essentially opaque material of the additional area (12) to the at least partly transparent material of the adjacent illuminable area (10) is achieved in a kind of edge-shaped flow delimitation (13) of the dark material.

5. Method for the production of the production part according to claim 1 by means of injection moulding plastic into a die, whereby the material that is at least partly transparent to visible light for one illuminable area (11) is made in particular out of glass-clear plastic (17), the material that is at least partly transparent to visible light for the other illuminable area (10) is made in particular of milky plastic (19), the material that is essentially opaque to visible light is made in particular of a dark coloured plastic (18), **characterised in that** firstly the particularly glass-clear plastic (17) for the one illuminable area (11) is injected into the die, and **in that** afterwards in a kind of coinjection method the in particular dark plastic (18) is injected to move round the one illuminable area (11) essentially at the same time as the in particular milky plastic (19) for the other illuminable area (10), whereby preferably a flow delimitation (13) for the two plastics (18, 19) injected in the coinjection method is arranged in the die.

6. Method according to claim 5, **characterised in that** the die is a kind of three component wet-in-wet die, in which three distinguishable plastics (17, 18, 19) are injected into the die simultaneously such that the plastics (17, 18, 19) are not yet completely cooled, whereby upon injection the three plastics (17, 18, 19) bond together materially at the adjoining, neighbouring regions (10, 11, 12).

## Revendications

1. Composant pouvant être éclairé, en particulier organe de commande (5) pour un interrupteur électrique (3, 20), ayant au moins deux zones (10, 11) pouvant être éclairées indépendamment à proximité l'une de l'autre et comportant des surfaces visibles, comme un symbole de fonction (7, 7'), un affichage de fonction (8) ou analogue, les zones pouvant être éclairées (10, 11) se composant au moins sur leur surface visible d'une matière au moins partiellement transparente dans la lumière visible, dont au moins une première zone pouvant être éclairée (11) est entourée par une autre zone (12) composée d'une matière essentiellement opaque à la lumière visible, et dont l'autre zone pouvant être éclairée (10) est si nécessaire pourvue d'un revêtement (9) essentiellement opaque à la lumière visible, comme une laque, de telle façon que seule la surface visible de cette zone soit laissée libre, alors que les deux zones voisines pouvant être éclairées (10, 11) sont délimitées l'une par rapport à l'autre par la matière essentiellement opaque de l'autre zone (12),
**caractérisé en ce que**
la matière de l'autre zone (12) essentiellement opaque à la lumière visible est injectée dans un outil par un procédé de type co-injection pratiquement en même temps que la matière de l'autre zone pouvant être éclairée (10) pour former une liaison en continuité de matière entre l'autre zone (12) et l'autre zone pouvant être éclairée (10).

2. Composant pouvant être éclairé selon la revendication 1,
**caractérisé en ce que**
la première zone pouvant être éclairée (11) se compose d'une matière transparente, par exemple de plastique transparent (17), et la zone pouvant être éclairée (11) est de préférence en forme d'une lentille, en particulier pour un affichage de fonction (8).

3. Composant pouvant être éclairé selon la revendication 1 ou 2,
**caractérisé en ce que**
l'autre zone pouvant être éclairée (10) se compose d'une matière opaque, en particulier d'un plastique lactescent (19), la zone pouvant être éclairée (10) est de préférence revêtue avec une laque opaque (9) pour laisser libre une surface visible, en particulier pour un symbole de fonction (7, 7'), et la surface supérieure (6) de la zone pouvant être éclairée (10) est en outre revêtue de préférence entièrement avec la laque (9) alors que la surface visible est ensuite produite par un traitement thermique de la laque (9) avec des rayons laser.

4. Composant pouvant être éclairé selon la revendication 1, 2 ou 3,
**caractérisé en ce que**
la matière essentiellement opaque se compose d'une matière sombre, par exemple d'un plastique à coloration sombre (18), et la délimitation de la matière essentiellement opaque de l'autre zone (12) par rapport à la matière au moins partiellement transparente de la zone pouvant être éclairée voisine (10) est réalisée à la manière d'une limitation floue en forme d'arête (13) pour la matière sombre.

5. Procédé de fabrication de la pièce selon la revendication 1 par coulée par injection de plastique dans un outil, selon lequel la matière au moins partiellement transparente à la lumière visible pour la première zone pouvant être éclairée (11) se compose notamment de plastique transparent (17), la matière au moins partiellement transparente pour la lumière visible de l'autre zone pouvant être éclairée (10) se compose notamment de plastique lactescent (19), la matière essentiellement opaque à la lumière visible se compose notamment d'un plastique à coloration sombre (18),
**caractérisé en ce qu'**
on injecte dans l'outil d'abord le plastique transparent (17) pour la zone pouvant être éclairée (11), et on injecte ensuite dans l'outil, par un procédé de type co-injection, le plastique sombre (18) pour l'injection par surmoulage de la première zone pouvant être éclairée (11) sensiblement en même temps que le plastique lactescent (19) pour l'autre zone pouvant être éclairée (10), en disposant dans l'outil de préférence une limitation floue (13) pour les deux plastiques (18, 19) injectés par le procédé de co-injection.

6. Procédé selon la revendication 5,
**caractérisé en ce que**
l'outil est une sorte d'outil à trois composants humide sur humide, dans lequel on injecte simultanément dans l'outil trois plastiques distincts les uns des autres (17, 18, 19), on ne refroidit pas complètement les plastiques (17, 18, 19), les trois plastiques (17, 18, 19) se joignant les uns aux autres en continuité de matière dans les zones voisines ou contiguës (10, 11, 12).
